# FASCICULE DE BREVET EUROPEEN

(11) **EP 0 582 552 B1**
(45) Date de publication et mention de la délivrance du brevet: **17.04.1996**
(21) Numéro de dépôt: 93810547.5
(22) Date de dépôt: 03.08.1993
(51) Int. Cl.: A43B 5/04

(54) **Chaussure de ski**
Schischuh
Ski boot

(30) Priorité: 07.08.1992 CH 2475/92
(43) Date de publication de la demande: 09.02.1994
(73) Titulaire: LANGE INTERNATIONAL S.A., CH-1700 Fribourg (CH)
(72) Inventeur: Benetti, Cristiano, I-31040 Postioma/Treviso (IT); Battistoni, Paolo, I-31044 Montebelluna, Treviso (IT)
(74) Mandataire: Meylan, Robert Maurice

(56) Documents cités:
- CH-A- 631 632
- FR-A- 2 361 837
- FR-A- 2 475 370
- US-A- 3 529 368
- US-A- 3 875 687

## Description

La présente invention concerne une chaussure de ski à volume variable munie de boucles de serrage.

Le niveau très élevé atteint actuellement par l'élite des coureurs dans les compétitions internationales de ski et la performance des produits utilisés en compétition, tant en ce qui concerne les skis que le reste de l'équipement, font que les meilleurs coureurs ne sont souvent séparés que par quelques centième de seconde. La recherche de forme aérodynamique joue dès lors un rôle de plus en plus important, puisqu'une bonne aérodynamique permet de gagner les quelques centièmes de seconde qui permettront d'obtenir la victoire. Or, dans cette recherche de l'amélioration des formes aérodynamique, on a jusqu'ici négligé les boucles des chaussures qui constituent des aspérités à la surface de la chaussure, aspérités qui exercent un freinage lors de vitesses élevées.

Il est certes connu, notamment du brevet US 3 529 368 et du brevet FR 2 638 338 de recouvrir une boucle ou un laçage de chaussure par une couverture souple, mais ceci, dans le premier cas, exclusivement dans le but d'assurer une certaine étanchéité à la chaussure et, dans le second cas, de protéger les moyens de fermeture de la chaussure contre un risque d'accrochage.

Le but de la présente invention n'est pas de protéger les boucles de la chaussure, ni d'améliorer l'étanchéité de celle-ci, mais d'améliorer le coefficient de pénétration (Cx) de la chaussure dans l'air.

La chaussure selon l'invention est caractérisée en ce qu'elle comprend une pièce auxiliaire au moins semi-rigide rapportée sur la coque assurant, au moins de manière approchée, une continuité aérodynamique de la partie de la coque portant les boucles, au moins en position fermée des boucles.

La pièce auxiliaire rigide rapportée peut être constituée d'un capot articulé à l'avant ou sur le côté de la chaussure et venant recouvrir les boucles en position rabattue et pouvant être relevé pour l'ouverture des boucles, ou d'un doublage présentant des découpes dans lesquelles les boucles sont noyées, ce doublage n'étant, de préférence, pas fixé sur tout son pourtour ou toute sa surface de manière à ne pas gêner le desserrage de la coque lors de l'ouverture des boucles, ou encore d'un capot rigide maintenu en position par les boucles passant sur des ponts prévus à cet effet sur le capot.

Que la pièce auxiliaire soit un capot ou un doublage, elle sera mince et légère, de manière à ne pas augmenter sensiblement le poids de la chaussure. Le doublage sera de préférence lui-même doublé intérieurement d'une mousse synthétique et fixé à la coque exclusivement sur son pourtour.

Le dessin annexé représente, à titre d'exemple, quelques forme d'exécution de la chaussure selon l'invention.
La figure 1 est une vue en perspective d'une première forme d'exécution à capot articulé.
La figure 2 est représente cette première forme d'exécution avec le capot relevé.
La figure 3 représente un détail, en coupe, de la première forme d'exécution.
La figure 4 représente une deuxième forme d'exécution.
La figure 5 représente la deuxième forme d'exécution avec une boucle relevée.
La figure 6 représente une troisième forme d'exécution.
La figure 7 représente une quatrième forme d'exécution.

Les figures 1 à 3 représentent une chaussure de ski constituée d'une coque 1 à volume variable dont l'ouverture longitudinale sur le pied est fermée par deux rabats 2 et 3, et d'une tige 4 en forme de collier articulée en 5 sur la coque 1. Cette chaussure, de type courant, peut être fermée et serrée au moyen de deux boucles 6 et 7 passant par dessus les rabats 2 et 3 et de deux boucles 8 et 9 pour le serrage du collier 4.

Près de l'extrémité avant de la coque 1 est articulé un capot 10 en matériau rigide ou semi-rigide présentant, à son extrémité opposée à son articulation, deux trous opposés 11 situés de chaque côté du capot. Chacun de ces trous 11 est destiné à venir s'engager sur un téton 12 prévu de chaque côté de la coque pour le maintien du capot 10 en position rabattue sur la coque. Dans cette position rabattue, représentée à la figure 1, les boucles 6 et 7 sont complètement recouvertes et le dessus de la coque présente une surface aérodynamique lisse et continue.

L'articulation du capot 10 à l'avant de la chaussure est réalisée au moyen d'une garniture d'étanchéité 13 en caoutchouc ou autre élastomère. Les chaussures de ce type comprennent généralement une garniture d'étanchéité engagée entre l'extrémité avant des rabats 2 et 3 et la coque. Dans le cas particulier, la garniture 13 présente, en plus d'une partie 13a constituant la garniture proprement dite, une languette extérieure 13b présentant au moins un téton 13c engagé dans au moins un trou du capot 10, de telle sorte que le capot 10 est fixé à la languette 13b.

Une deuxième forme d'exécution est représentée aux figures 4 et 5. La chaussure représentée ne diffère de la première forme d'exécution que par la pièce auxiliaire rapportée. Celle-ci est constituée d'un doublage léger 14 présentant des découpes 15 et 16 dans lesquelles sont logées les boucles 6 et 7 de la coque. Le doublage 15 est revu intérieurement de mousse et il est fixé par collage ou soudure d'un zone marginale sur le côté intérieur de la chaussure et à l'avant de celle-ci. Le doublage 14 présente une zone souple 14a sur le côté extérieur de la chaussure, cette zone souple pouvant se relever pour faciliter le chaussage.

Selon une troisième forme d'exécution représentée à la figure 6, la pièce auxiliaire est constituée d'un capot rigide 17 articulé latéralement sur des surépaisseurs 18 et 19 à l'extrémité des crémaillères d'accrochage des boucles 6 et 7. Lorsqu'il est rabattu sur les boucles 6 et 7, le capot 17 peut être maintenu en place par divers moyens, par exemple des trous analogues aux trous 11 venant se fixer sur des tétons analogues aux tétons 12.

Selon une quatrième forme d'exécution représentée à la figure 7, la pièce auxiliaire est constituée d'un capot amovible 20 en matériau léger moulé. Au-dessus des boucles 6 et 7, le capot 20 n'est pas continu mais présente, au-dessus de la boucle 6, deux discontinuités 21 et 22 formées par deux découpes entre lesquelles s'étend un pont sur lequel passe la boucle 6. De même, la boucle 7 traverse deux découpes 23 et 24 et passe par dessus un pont entre ces deux découpes. Le capot 20 est ainsi maintenu en place par les boucles. Il se relève et se rabat avec les boucles.

## Revendications

1. Chaussure de ski à coque à volume variable munie de boucles de serrage (6, 7), caractérisée en ce qu'elle comprend une pièce auxiliaire (10; 14; 17; 20) au moins semi-rigide rapportée sur la coque assurant, au moins de manière approchée, une continuité aérodynamique de la partie de la coque portant les boucles, au moins en position fermée des boucles.

2. Chaussure selon la revendication 1, caractérisée en ce que la pièce auxiliaire est constituée d'un capot rigide (10; 17) articulé sur la coque et venant recouvrir les boucles en position rabattue.

3. Chaussure selon la revendication 2, caractérisée en ce que le capot rigide (10) est articulé à l'avant de la chaussure.

4. Chaussure selon la revendication 3, comprenant une garniture d'étanchéité (13) en caoutchouc ou autre élastomère à l'extrémité des rabats de la coque, caractérisée en ce que ladite garniture présente une languette extérieure (13b) à laquelle est fixé ledit capot (10).

5. Chaussure selon la revendication 2, caractérisée en ce que le capot (17) est articulé sur le côté intérieur de la coque.

6. Chaussure selon l'une des revendications 2 à 5, caractérisée en ce que le capot (10; 17) présente, dans sa partie opposée à son articulation, des trous (11) venant s'engager sur des tétons de la coque pour sa fixation en position rabattue sur les boucles.

7. Chaussure selon la revendication 1, caractérisée en ce que la pièce auxiliaire est constituée d'un doublage léger (14) présentant des découpes (15, 16) dans lesquelles les boucles sont noyées.

8. Chaussure selon la revendication 7, caractérisée en ce que le doublage (14) est constitué d'une paroi mince de plastique semi-rigide doublée de mousse lui donnant l'épaisseur nécessaire à proximité des boucles.

9. Chaussure selon la revendication 8 dont la coque présente deux rabats longitudinaux, caractérisée en ce que le doublage (14) est fixé par collage ou soudure d'une zone marginale de ladite paroi mince sur le côté de la coque correspondant au rabat situé du côté interne de la chaussure et sur l'avant de la coque.

10. Chaussure selon la revendication 9, caractérisée en ce que le doublage (14) présente, du côté externe de la chaussure, une zone souple (14a) qui est en partie relevable, avec l'une des boucles de la coque, par flexion dans la zone souple.

11. Chaussure selon la revendication 1, caractérisée en ce que la pièce auxiliaire est constituée d'un capot amovible (20) présentant des découpes (21, 22, 23, 24) pour le passage des boucles et des ponts entre deux passages pour le maintien en position du capot par les boucles passant sur les ponts.

## Claims

1. Ski boot with variable-volume shell, equipped with tightening buckles (6, 7), characterized in that it comprises an at least semirigid auxiliary part (10; 14; 17; 20) which is attached onto the shell and which at least approximately provides aerodynamic continuity of the shell part on which the buckles are situated, at least when the buckles are closed.

2. Boot according to Claim 1, characterized in that the auxiliary part consists of a rigid cover (10; 17) which is articulated onto the shell and covers the buckles when it is folded down.

3. Boot according to Claim 2, characterized in that the rigid cover (10) is articulated at the front of the boot.

4. Boot according to Claim 3, comprising a seal (13) made of rubber or other elastomer at the end of the flaps of the shell, characterized in that the said seal has an outer tab (13b) to which the said cover (10) is fixed.

5. Boot according to Claim 2, characterized in that the cover (17) is articulated onto the inner side of the shell.

6. Boot according to any one of Claims 2 to 5, characterized in that the cover (10; 17) has, in the part of it situated opposite its articulation, holes (11) which engage on studs on the shell in order to fix it in position when it is folded down onto the buckles.

7. Boot according to Claim 1, characterized in that the auxiliary part consists of a lightweight covering (14) which has cutouts (15, 16) into which the buckles are fitted.

8. Boot according to Claim 7, characterized in that the covering (14) consists of a thin wall of semi-rigid plastic lined with foam which gives it the required thickness next to the buckles.

9. Boot according to Claim 8, the shell of which has two longitudinal flaps, characterized in that the covering (14) is fixed by bonding or welding a peripheral region of the said thin wall onto the shell side corresponding to the flap situated at the inner side of the boot, and onto the front of the shell.

10. Boot according to Claim 9, characterized in that the covering (14) has, on the outer side of the boot, a flexible region (14a) which can be partly lifted, with one of the buckles of the shell, by bending in the flexible region.

11. Boot according to Claim 1, characterized in that the auxiliary part consists of a removable cover (20) having cutouts (21, 22, 23, 24), for the buckles to pass through, and bridges between two passages, in order to hold the cover in position by means of the buckles which pass over the bridges.

## Patentansprüche

1. Skistiefel mit Schale mit veränderbarem Volumen und Spannschnallen (6, 7), dadurch gekennzeichnet, dass er ein Zusatzteil (10; 14; 17; 20) enthält, welches wenigstens halbsteif und an der Schale angebaut ist und welches mindestens in geschlossener Stellung wenigstens näherungsweise eine aerodynamische Kontinuität des die Schnallen tragenden Teils der Schale gewährleistet.

2. Skistiefel nach Anspruch 1, dadurch gekennzeichnet, dass das Zusatzteil aus einer steifen Kappe (10; 17) besteht, welche an der Schale angelenkt ist und in umgeklappter Stellung die Schnallen überdeckt.

3. Skistiefel nach Anspruch 2, dadurch gekennzeichnet, dass die steife Kappe (10) am vorderen Teil des Stiefels angelenkt ist.

4. Skistiefel nach Anspruch 3 mit einer Dichtung (13) aus Gummi oder einem anderen Elastomer am Ende der Klappen der Schale, dadurch gekennzeichnet, dass die genannte Dichtung eine äussere Zunge (13b) aufweist, an welcher die genannte Kappe (10) befestigt ist.

5. Skistiefel nach Anspruch 2, dadurch gekennzeichnet, dass die Kappe (17) auf der inneren Seite der Schale angelenkt ist.

6. Skistiefel nach einem der Ansprüche 2 bis 5, dadurch gekennzeichnet, dass die Kappe (10; 17) auf ihrem ihrem Gelenk gegenüberliegenden Teil Löcher (11) aufweist, welche für die Befestigung der Kappe in derer auf der Schnallen umgeklappten Stellung auf Ansätze der Schale eingeführt werden.

7. Skistiefel nach Anspruch 1, dadurch gekennzeichnet, dass das Zusatzteil aus einer leichten äusseren Verkleidung (14) besteht, die Ausnehmungen (15, 16) aufweist, in welchen die Schnallen eingebettet sind.

8. Skistiefel nach Anspruch 7, dadurch gekennzeichnet, dass die äussere Verkleidung (14) aus einer dünnen halbsteifen Wand besteht, die mit Schaum gefüttert ist, welcher ihr in der Nähe der Schnallen die nötige Dicke verleiht.

9. Skistiefel nach Anspruch 8, dessen Schale zwei längliche Klappen aufweist, dadurch gekennzeichnet, dass die äussere Verkleidung (14) durch Kleben oder Schweissen einer Randzone der genannten dünnen Wand auf der Seite der Schale befestigt ist, welche der Klappe entspricht, die sich auf der inneren Seite des Stiefels und auf dem vorderen Teil der Schale befindet.

10. Skistiefel nach Anspruch 9, dadurch gekennzeichnet, dass die äussere Verkleidung (14) auf der äusseren Seite des Stiefels einen biegsamen Bereich (14a) aufweist, der teilweise mit einer der Schalenschnallen durch Biegung im biegsamen Bereich anhebbar ist.

11. Skistiefel nach Anspruch 1, dadurch gekennzeichnet, dass das Zusatzteil aus einer abmontierbaren Kappe (20) besteht, welche Ausnehmungen (21, 22, 23, 24) für den Durchgang der Schnallen und Brücken zwischen zwei Durchgängen für das Instellunghalten der Kappe durch die auf den Brücken durchgehenden Schnallen aufweist.
